# FASCICULE DE BREVET EUROPEEN

(11) **EP 0 670 408 B1**
(45) Date de publication et mention de la délivrance du brevet: **20.05.1998**
(21) Numéro de dépôt: 95400310.9
(22) Date de dépôt: 14.02.1995
(51) Int. Cl.: E06B 7/26, E06B 7/14

(54) **Déflecteur pour traverse basse d'un châssis, de porte, fenêtre ou analogue**
Deflektor für den unteren Querbalken eines Tür- oder Fensterrahmens oder dergleichen
Deflector for the lower transom of a door frame, window frame or similar

(30) Priorité: 01.03.1994 FR 9402342
(43) Date de publication de la demande: 06.09.1995
(73) Titulaire: ALCAN FRANCE, F-31037 Toulouse Cedex (FR)
(72) Inventeur: Lahbib, Patrick, F-31520 Ramonville (FR); Blanpied, Jean-François, F-31520 Ramonville St. Agne (FR); Lasfargues, Francis, F-31520 Ramonville (FR); Robert, Noel, F-31120 Roquettes (FR)
(74) Mandataire: Desaix, Anne

(56) Documents cités:
- GB-A- 874 787
- US-A- 3 199 156
- US-A- 4 003 171
- US-A- 4 644 717
- US-A- 4 691 487

## Description

La présente invention est relative à un déflecteur, destiné à être rapporté et fixé de façon simple et sûre sur la traverse basse du châssis ou dormant d'une porte, fenêtre ou analogue, notamment pour permettre l'évacuation de l'eau de pluie s'étant généralement infiltrée par l'extérieur vers l'intérieur de ce châssis.

Les châssis de porte, fenêtre ou autre, constitués par un dormant en menuiserie métallique, formé par l'assemblage de profilés creux délimitant un cadre de support et/ou d'articulation de l'ouvrant, ne sont pas parfaitement étanches et, en dépit des soins apportés à leur réalisation, sont fréquemment le siège d'infiltrations d'eau, en particulier d'eau de pluie, venant frapper la porte ou fenêtre par l'extérieur et ruisselant sur celle-ci. Cette eau se recueille à l'intérieur des profilés du dormant qui forment une structure continue et, par gravité, s'écoule vers sa traverse inférieure, d'où il convient alors de l'évacuer.

A cet effet, la solution la plus simple consiste à prévoir une ou plusieurs petites ouvertures dans le profilé constituant cette traverse, permettant à l'eau accumulée de s'échapper vers l'extérieur avant d'être recueillie dans une rainure, gouttière ou analogue, solidaire ou non du profilé, qui la canalise vers une évacuation appropriée.

Or, il convient de fermer au moins temporairement cette ouverture d'évacuation, de manière à éviter des entrées d'eau par celle-ci, et notamment d'empêcher qu'une surpression extérieure, même momentanée, ne refoule l'eau dans la traverse basse du dormant au lieu de l'évacuer.

Il existe déjà dans la technique des réalisations diverses de déflecteurs visant à évacuer au mieux l'eau de ruissellement, en particulier en libérant à cet effet les ouvertures d'évacuation de la traverse basse du dormant, tout en les obturant chaque fois que nécessaire pour empêcher le refoulement de l'eau vers l'intérieur de cette traverse.

A titre indicatif, on peut plus particulièrement se référer, pour illustrer l'état de la technique en la matière, au brevet américain US-A-3 199 156.

Dans ce document, le déflecteur considéré, apte à venir se monter contre une ouverture d'évacuation ménagée dans la face extérieure de la traverse basse d'un châssis constituant le dormant d'une porte, fenêtre ou autre, comporte un support plat, propre à venir s'appliquer étroitement contre cette face au droit de l'ouverture. Ce support comprend des moyens de fixation sur la traverse et une lamelle souple, de préférence venue de fabrication avec le support, présentant des dimensions supérieures à celles de l'ouverture. Cette lamelle est montée à pivotement sur le support vis-à-vis de la traverse de manière à permettre son débattement vers l'extérieur par rapport à la face de celle-ci comportant l'ouverture d'évacuation en la dégageant, de façon à autoriser le libre écoulement vers l'extérieur de l'eau contenue dans la traverse, l'appui de la lamelle sur la face de celle-ci évitant en revanche toute entrée d'eau dans la traverse de l'extérieur.

Cette solution donne cependant des résultats qui ne sont pas toujours satisfaisants, sa mise en oeuvre étant parfois délicate.

L'invention a pour objet un déflecteur qui assure de façon plus efficace une telle fonction d'obturation temporaire de l'ouverture d'échappement de l'eau prévue dans le dormant, pour éviter des infiltrations et entrées d'eau en sens inverse par cette ouverture, tout en permettant au contraire à l'eau accumulée dans la traverse basse du dormant de s'échapper vers l'extérieur, lorsqu'elle se recueille dans celle-ci en provenant des autres parties du châssis.

L'invention vise également un déflecteur conçu de telle sorte qu'il puisse fermer en permanence l'ouverture d'évacuation en l'absence d'eau dans la traverse, de telle sorte qu'il protège cette ouverture en empêchant la pluie frappant l'ouvrant de pénétrer dans cette dernière.

Selon l'invention, la lamelle souple comporte sur un de ses petits côtés, une charnière d'articulation sur le support, cette charnière étant formée par un ruban de liaison, ayant un contour en zig-zag dont une extrémité est liée au support et dont l'autre est réunie à la lamelle.

Selon une caractéristique particulière, les branches parallèles voisines du ruban sont reliées par des bandes perpendiculaires à leur direction, solidaires également du support et de la lamelle.

Avantageusement mais de façon non exclusive, l'ouverture d'évacuation ménagée dans la traverse basse du châssis présente un profil rectangulaire, cette traverse pouvant comporter une ou plusieurs ouvertures voisines, chacune d'elles étant équipée d'un déflecteur conforme à l'invention, la lamelle souple ayant le même profil rectangulaire que l'ouverture.

Dans un mode de réalisation préféré, la lamelle souple comporte, selon la périphérie de son profil rectangulaire, une zone en saillie présentant une section, par un plan perpendiculaire à celui de la lamelle, sensiblement de forme triangulaire, dont la base est accolée au plan de la lamelle et le sommet opposé à cette base vient en appui sur la face de la traverse, au-delà des bords de l'ouverture.

Selon une autre caractéristique, le support comporte deux pattes d'appui latérales, de part et d'autre de la lamelle souple, munie chacune perpendiculairement à son plan d'un pion cylindrique dont la surface est découpée pour former des languettes adjacentes séparées par des fentes longitudinales ménagées à partir de son extrémité opposée à la patte, de manière à présenter une faculté d'expansion élastique, ce pion étant apte à pénétrer dans un trou de réception prévu dans la face extérieure de la traverse pour permettre de fixer le support sur celle-ci.

Avantageusement, chaque pion cylindrique de fixation est associé à un clou de blocage, propre à s'engager dans l'axe de ce pion par l'extérieur du support en écartant les languettes sous la traverse, ce clou comportant une tête venant s'appliquer contre la patte d'appui correspondante.

Selon une autre caractéristique également, le support comporte un capot à profil incurvé, articulé sur ce support autour d'une charnière souple s'étendant parallèlement à un grand côté de l'ouverture d'évacuation au-dessus de celle-ci, ce capot pouvant être rabattu par dessus la lamelle en avant de la traverse.

De préférence, le support comporte des moyens de blocage des côtés latéraux du capot sur les pattes d'appui du support, réalisant un encliquetage de ces côtés sur des ergots en saillie portés par ces pattes.

D'autres caractéristiques d'un dispositif déflecteur selon l'invention apparaîtront encore à travers la description qui suit d'un exmeple de réalisation, donné à titre indicatif et non limitatif, en référence aux dessins annexés sur lesquels :
- La Figure 1 est une vue en perspective partielle d'un châssis de fenêtre pivotante, destiné à recevoir un déflecteur selon l'invention.
- La Figure 2 est une vue de face à échelle très sensiblement supérieure d'une partie de la traverse basse du châssis, munie d'un tel déflecteur.
- Les Figures 3 et 4 sont des vues en coupe transversale du déflecteur représenté sur la Figure 2, illustrant les moyens de fixation de ce déflecteur sur la traverse, selon deux étapes successives de leur mise en oeuvre.
- La Figure 5 est une vue en perspective du déflecteur mis en place sur la traverse, le châssis étant vu du côté opposé par rapport à celui qui porte le déflecteur.
- La Figure 6 est une vue en coupe transversale à plus grande échelle de la lamelle souple du déflecteur, illustrant un détail de sa réalisation. Sur la Figure 1, la référence 1 désigne une partie du dormant fixe d'une fenêtre ou analogue, muni de charnières 2 pour l'articulation sur celui-ci d'un ouvrant 3.

Le châssis du dormant est constitué par l'assemblage de profilés métalliques 4, convenablement assemblés selon les côtés de ce châssis, lequel est immobilisé par des moyens appropriés, qui n'importent pas directement à l'invention sur une structure de support, en particulier un élément de maçonnerie 5.

Le profilé inférieur 4 du dormant 1, plus spécialement représenté, constitue la traverse basse du châssis et comporte usuellement un bord relevé 6, prévu vers l'extérieur et qui constitue une feuillure contre laquelle s'applique l'ouvrant 3 lors de la fermeture de la fenêtre, avec interpostion d'un joint d'étanchéité (non représenté). Le dormant sépare ainsi la région extérieure 8 de la région intérieure 9 d'un local ou autre.

En raison du ruissellement des eaux de pluie sur la façade externe de la fenêtre, il n'est pas possible d'empêcher certaines infiltrations de cette eau à l'intérieur du dormant, soit que les joints interposés entre le châssis et l'ouvrant soient défectueux, soit que l'assemblage des profilés de ce châssis ne soit pas suffisamment ajusté, en dépit de tout le soin qui peut être déployé lors de la fabrication du châssis.

Afin de permettre l'évacuation vers la région externe 8 de l'eau ayant pu ainsi s'accumuler à l'intérieur du dormant 1, entre celui-ci et l'ouvrant 3, on prévoit usuellement dans la face de la traverse 4 au voisinage de la région 7 où cette eau se recueille par gravité, notamment dans le bord 6 situé vers l'extérieur, au moins une petite ouverture 10, propre à permettre l'écoulement de l'eau, reprise par une rainure ou une gouttière appropriée.

Toutefois, pour les raisons déjà précisées, il convient de prévoir un dispositif tel que, en cas de surpression momentanée dans la région externe 8 vis-à-vis de la région interne 9, l'eau ne soit pas au contraire refoulée dans la traverse et empêchée de s'écouler. En outre, il convient que l'ouverture d'évacuation soit normalement fermée, également pour éviter des entrées d'eau inopportunes.

La Figure 2 illustre un déflecteur conforme à l'invention, permettant notamment de fermer l'ouverture 10 de telle manière cependant que cette obturation ne s'oppose pas à l'évacuation de l'eau recueillie à l'intérieur du dormant 1, dans la traverse basse 4 de son châssis.

Comme on le voit sur cette Figure, le déflecteur 11 comporte essentiellement un support 12 et un capot 13, susceptible d'être rabattu vers l'avant sur le support, afin de protéger celui-ci et notamment la lamelle de fermeture souple 17 qu'il comporte.

Le support 12 est notamment constitué de deux pattes latérales 14 et 15, disposées de part et d'autre de l'ouverture 10 ménagée dans la traverse 4, ces pattes venant s'appliquer sur celle-ci du côté extérieur du dormant 1.

Les pattes 14 et 15 délimitent entre elles, au droit de l'ouverture 10, une zone libre 16, à l'intérieur de laquelle est montée la lamelle 17, qui vient ainsi devant l'ouverture 10 en obturant celle-ci.

Dans l'exemple de réalisation représenté, l'ouverture 10 comporte un profil rectangulaire, de même que la lamelle 17, les dimensions de cette dernière étant, aussi bien en largeur qu'en longueur, notablement supérieures à celles de l'ouverture 10, mais telles que la lamelle se loge exactement dans la zone libre 16 entre les pattes 14 et 15, comme représenté sur le dessin.

La lamelle 17 est articulée sur le support 12, de préférence selon un de ses petits côtés, dans l'exemple représenté sur la patte 14, au moyen d'une charnière 18, ses trois autres côtés étant libres de telle sorte que la lamelle puisse se débattre par rapport à la traverse et en particulier s'écarter ou se rapprocher de la face plane d'appui du bord relevé 6 de cette traverse, comportant l'ouverture 10 et contre laquelle elle s'applique lorsqu'elle ferme cette dernière.

Le support 12 avec le capot 13, les pattes 14 et 15, la lamelle 17 et la charnière 18 sont de préférence venus de fabrication en une seule pièce, notamment par moulage d'un matériau plastique approprié, du genre polyéthylène ou chlorure de polyvinyle, étant toutefois précisé que la nature de ce matériau est en elle-même indifférente aux caractéristiques spécifiques de l'invention, pour autant que la charnière puisse conférer à la lamelle une faculté suffisante de débattement par rapport à la traverse 4 du dormant.

La charnière souple 18 est avantageusement constituée par un ruban de liaison continu, replié sur lui-même pour présenter des branches 19 selon un contour en zig-zag, le ruban ayant une de ses extrémités réunie à la lamelle sur son petit côté voisin de la charnière, l'autre étant solidarisée de la patte 14 adjacente. De préférence, la charnière ainsi conçue est renforcée au moyen de bandes 20, s'étendant perpendiculairement à la direction des branches parallèles du ruban conformées en zig-zag.

Le support 12, notamment au droit de ses pattes 14 et 15, est immobilisé vis-à-vis de la traverse 4, en particulier du bord 6 de celle-ci contre lequel s'applique le déflecteur. A cet effet, le support comporte des pions cylindriques 21, propres à s'engager dans des perçages prévus dans la tôle de la traverse, de part et d'autre de l'ouverture 10, la surface de ces pions étant découpée pour former des languettes adjacentes 22, séparées de l'une à l'autre par des fentes ménagées dans chaque pion à partir de son extrémité opposée à la patte à laquelle il est fixé.

Le blocage en position définitive du support, une fois ses pions 21 mis en place dans le bord 6, est réalisé au moyen de clous 23, comportant chacun une tête 24 et une partie centrale 25, celle-ci étant solidarisée de la patte considérée (la patte 14 sur les vues en coupe des Figures 3 et 4) par des lèvres 26, aptes à se briser lorsqu'un effort est exercé sur la tête du pion pour l'engager à l'intérieur du pion associé, en repoussant les languettes 22 qui fléchissent vers l'extérieur grâce à l'élasticité que leur confèrent les fentes qui délimitent ces languettes, en immobilisant définitivement le déflecteur sur la traverse 4 du dormant 1. La mise en oeuvre de ces clous 23 est clairement illustrée sur ces Figures.

Le capot 13 du déflecteur comporte enfin une paroi incurvée 27, reliée au support 12 par une charnière souple 28 qui s'étend de préférence parallèlement aux grands côtés de la lamelle 17 et est prévue sur les pattes 14 et 15.

Avantageusement, ces pattes comportent des ergots latéraux en saillie 29, adaptés à coopérer avec un bec 30 ménagé dans les bords en regard de la paroi 27 du capot 13, de manière à permettre, après rabattement de ce capot autour de la charnière 28, de s'encliqueter sur le support 12, en venant ainsi coiffer librement la lamelle 17 et en protégeant l'ouverture 10 vis-à-vis des ruissellements d'eau directs sur la face externe de l'ouvrant lorsque celui-ci est appliqué sur le châssis du dormant.

On réalise ainsi un déflecteur de conception très simple qui présente de nombreux avantages, notamment en ce qui concerne sa facilité de manipulation, ainsi que sa simplicité et sa rapidité de mise en place sur la traverse basse du dormant.

Ce dispositif comporte une grande souplesse de fonctionnement, le déplacement de la lamelle souple libérant l'ouverture d'évacuation de l'eau hors du dormant, étant obtenu pour une colonne d'eau minimale, tandis que son retour en position de fermeture en cas de surpression extérieure est immédiatement réalisé. L'ensemble est particulièrement fiable, comporte une durée de vie tout à fait notable et permet un positionnement et une immobilisation sûre contre la traverse, le déflecteur ne pouvant être retiré qu'au prix d'un effort spécial exercé sur la tête des clous de blocage pour éliminer ceux-ci, avant que le support ne puisse être lui-même séparé de la traverse.

Bien entendu, il va de soi que l'invention ne se limite pas à l'exemple de réalisation plus spécialement décrit en référence aux dessins annexés ; elle en embrasse au contraire toutes les variantes dans le cadre des revendications annexées. Notamment, il est possible que, lors de la réalisation de l'ouverture 10 dans la traverse basse 4 du châssis, celle-ci présente de légères bavures ou excroissances de métal, le cas échéant des déformations locales telles que, lorsque la lamelle 17 est appliquée sur la face correspondante de la traverse comme indiqué plus haut, ces bavures ou déformations peuvent compromettre l'étanchéité recherchée.

Pour pallier cet inconvénient, on peut de façon avantageuse donner à la lamelle 17 lors de sa fabrication par moulage avec le support 12 comme déjà décrit, une section particulière telle qu'illustrée sur la Figure 6, avec sur ses bords au voisinage de sa périphérie une zone en saillie, formant une protubérance de profil approximativement triangulaire 31, dont la base est solidaire du plan de la lamelle, tandis que son sommet opposé 32 est en relief par rapport à celui-ci, de manière à venir seul porter sur la face de la traverse lorsque la lamelle est appliquée sur celle-ci, en entourant l'ouverture 10 selon une ligne continue.

Cette disposition évite en particulier qu'une éventuelle bavure de métal ne soulève la lamelle, cette bavure étant en fait entourée extérieurement à l'ouverture 10 par la saillie 31, en contact par son sommet 32 avec la tôle, au-delà du contour de l'ouverture.

A noter de plus que, lorsque le profilé métallique qui constitue la traverse basse 4 est mouillé, peut se produire un phénomène de collage par suite de la tension superficielle de l'eau, qui a tendance à maintenir la lamelle 17 appliquée contre le métal, le débattement de cette lamelle libérant l'ouverture 10 pouvant être contrarié et n'intervenir que pour une colonne d'eau plus importante dans le profilé. La saillie 31 en assurant un contact linéaire par le sommet 32 sur la traverse, permet de rendre cet effet négligeable, la lamelle étant commandée pour une plus faible hauteur d'eau, en jouant ainsi son rôle de façon améliorée.

## Revendications

1. Déflecteur, apte à venir se monter contre une ouverture d'évacuation d'eau (10) ménagée dans la face extérieure de la traverse basse (4) d'un châssis constituant le dormant (1), d'une porte, fenêtre ou autre, comportant un support plat (12), propre à venir s'appliquer étroitement contre cette face au droit de l'ouverture, ce support comprenant des moyens de fixation (23) sur la traverse et une lamelle souple (17), de préférence venue de fabrication avec le support, destinée à présenter des dimensions supérieures à celles de l'ouverture, cette lamelle étant montée à pivotement sur le support vis-à-vis de la traverse de manière à permettre son débattement vers l'extérieur par rapport à la face de celle-ci comportant l'ouverture d'évacuation en la dégageant, de façon à autoriser le libre écoulement vers l'extérieur de l'eau contenue dans la traverse, l'appui de la lamelle sur la face de celle-ci évitant en revanche toute entrée d'eau dans la traverse de l'extérieur, caractérisé en ce que la lamelle souple comporte sur un de ses petits côtés, une charnière d'articulation (18) sur le support (12), cette charnière étant formée par un ruban de liaison, ayant un contour en zig-zag, dont une extrémité est liée au support (12) et dont l'autre est réunie à la lamelle (17).

2. Déflecteur selon la revendication 1, caractérisé en ce que les branches parallèles voisines (19) du ruban sont reliées par des bandes (20) perpendiculaires à leur direction, solidaires également du support et de la lamelle.

3. Déflecteur selon la revendication 1, caractérisé en ce que la lamelle souple (17) a un profil rectangulaire, destiné à correspondre à un profil rectangulaire présenté par l'ouverture d'évacuation (10) ménagée dans la traverse basse (4) du châssis.

4. Déflecteur selon l'une quelconque des revendications 1 à 3, caractérisé en ce que la lamelle souple (17) comporte, selon la périphérie de son profil rectangulaire, une zone en saillie (31) présentant une section, par un plan perpendiculaire à celui de la lamelle, sensiblement de forme triangulaire, dont la base est accolée au plan de la lamelle et le sommet (32) opposé à cette base vient en appui sur la face de la traverse (4), au-delà des bords de l'ouverture (10).

5. Déflecteur selon l'une quelconque des revendications 1 à 4, caractérisé en ce que le support (12) comporte deux pattes d'appui latérales (14, 15), de part et d'autre de la lamelle souple (17), munie chacune perpendiculairement à son plan d'un pion cylindrique (21) dont la surface est découpée pour former des languettes adjacentes (22) séparées par des fentes longitudinales ménagées à partir de son extrémité opposée à la patte.

6. Déflecteur selon la revendication 5, caractérisé en ce que chaque pion cylindrique de fixation (21) est associé à un clou de blocage (23), propre à s'engager dans l'axe de ce pion par l'extérieur du support en écartant. les languettes sous la traverse, ce clou comportant une tête (24) venant s'appliquer contre la patte d'appui (14, 15) correspondante.

7. Déflecteur selon l'une des revendications 5 ou 6, caractérisé en ce que le support (12) comporte un capot (13) à profil incurvé, articulé sur ce support autour d'une charnière souple (28), s'étendant parallèlement à un grand côté de l'ouverture d'évacuation (10) au-dessus de celle-ci, ce capot pouvant être rabattu par dessus la lamelle en avant de la traverse.

8. Déflecteur selon la revendication 7, caractérisé en ce que le support (12) comporte des moyens de blocage (29, 30) des côtés latéraux du capot (13) sur les pattes d'appui (14, 15) du support, réalisant un encliquetage de ces côtés sur des ergots (29) en saillie portés par ces pattes.

## Claims

1. Baffle, able to be mounted against a water drain hole (10) made in the outer face of the bottom cross-member (4) of a frame constituting the opening lining (1) of a door, window or other component, including a flat support (12) capable of being applied closely against this face in line with the hole, this support including means (23) for fixing to the cross-member and a flexible flap (17), preferably manufactured together with the support, and having dimensions greater than those of the hole, this flap being mounted so as to pivot on the support with respect to the cross-member so as to allow it to move outwards in relation to that face of the cross-member which includes the drain hole, leaving the latter clear so as to allow water contained in the cross-member to flow away freely towards the outside, the bearing of the flap on the face of the cross-member preventing, on the other hand, any ingress of water into the cross-member from outside, characterized in that the flexible flap includes, on one of its small sides, a hinge (18) for pivoting on the support (12), this hinge being formed by a linking strip, having a zig-zag contour one end of which is linked to the support (12) and the other of which is joined to the flap (17).

2. Deflector according to Claim 1, characterized in that the adjacent parallel branches (19) of the strip are connected by bands (20) which are perpendicular to their direction and are also fastened to the support and to the flap.

3. Deflector according to Claim 1, characterized in that the flexible flap (17) has a rectangular profile, intended to correspond to a rectangular profile presented by the drain hole (10) made in the bottom cross-member (4) of the frame.

4. Baffle according to any one of Claims 1 to 3, characterized in that the flexible flap (17) includes, on the periphery of its rectangular profile, a projecting area (31) having a cross-section, through a plane perpendicular to that of the flap, of substantially triangular shape, the base of which adjoins the plane of the flap and the apex (32) opposite this base bears on the face of the cross-member (4), beyond the edges of the hole (10).

5. Baffle according to any one of Claims 1 to 4, characterized in that the support (12) includes two lateral bearing tabs (14, 15) on either side of the flexible flap (17), each equipped perpendicularly to its plane with a cylindrical spigot (21) the surface of which is cut in order to form adjacent tongues (22) separated by longitudinal slits made from its end opposite the tab.

6. Baffle according to Claim 5, characterized in that each cylindrical fixing spigot (21) is associated with a locking nail (23) suitable for being engaged along the axis of this spigot via the outside of the support, moving apart the tongues beneath the cross-member, this nail including a head (24) which is applied against the corresponding bearing tab (14, 15).

7. Baffle according to either one of Claims 5 and 6, characterized in that the support (12) includes a cover (13) having a curved profile, pivoted in this support about a flexible hinge (28), extending so as to be parallel to a large side of the drain hole (10) above the latter, it being possible for this cover to be turned down over the flap in front of the cross-member.

8. Baffle according to Claim 7, characterized in that the support (12) includes means (29, 30) for locking the lateral sides of the cover (13) onto the bearing tabs (14, 15) of the support, snap-fastening these sides onto projecting lugs carried by these tabs.

## Patentansprüche

1. Deflektor, der gegen eine Wasserablauföffnung (10) in der Außenseite des unteren Querbalkens (4) eines Rahmens, der die Zarge (1) einer Tür, eines Fensters oder dergleichen darstellt, angeordnet werden kann, und mit einem flachen Träger (12) ausgestattet ist, wobei der Deflektor eng an der Außenseite rechterhand der Öffnung anliegen kann, der Träger Befestigungseinrichtungen (23) auf dem Querbalken aufweist und mit einer vorzugsweise mit dem Träger in einem Stück gefertigten, beweglichen Lamelle (17) versehen ist, deren Zweck darin besteht größere Abmessungen als die der Öffnung aufzuweisen, wobei die Lamelle schwenkbar auf dem Träger gegenüber des Querbalkens so angebracht ist, daß sie in Bezug auf die Vorderseite des Trägers, der die Ablauföffnung aufweist, nach außen ausschwenken kann, damit das im Querbalken enthaltene Wasser frei nach außen abfließen kann, und das Lager der Lamelle an der Frontseite des Querbalkens das Eindringen von Wasser von außen in den Querbalken verhindert, dadurch gekennzeichnet, daß die bewegliche Lamelle an einer der Schmalseiten mit einem am Träger (12) angebrachten Drehgelenk (18) versehen ist, das durch ein zickzackförmiges Verbindungsband gebildet wird, das mit seinem einen Ende mit dem Träger (12) und mit seinem anderen Ende mit der Lamelle (17) verbunden ist.

2. Deflektor nach Anspruch 1, dadurch gekennzeichnet, daß die nebeneinander angeordneten, parallel verlaufenden Stäbe (19) des Verbindungsbandes durch dazu senkrecht angeordnete Bänder (20) fest verbunden sind, die wiederum mit dem Träger und der Lamelle verbunden sind.

3. Deflektor nach Anspruch 1, dadurch gekennzeichnet, daß die bewegliche Lamelle (17) ein rechteckiges Profil hat, welches so ausgelegt ist, das es zu einem rechteckigen Profil der Ablauföffnung (10) paßt, die sich im unteren Querbalken (4) des Rahmens befindet.

4. Deflektor nach einem der Ansprüche 1 bis 3, dadurch gekennzeichnet, daß die bewegliche Lamelle (17) entlang des Umfangs ihres rechteckigen Profils einen überstehenden Bereich (31) aufweist, dessen senkrecht in Bezug zur Lamelle verlaufender Querschnitt eine dreieckige Form aufweist und dessen Basis an der Fläche der Lamelle angebracht ist, wobei der dieser Basis gegenüberliegende Scheitel (32) an der Vorderseite des Querbalkens (4) außerhalb der Öffnungsränder (10) aufliegt.

5. Deflektor nach einem der Ansprüche 1 bis 4, dadurch gekennzeichnet, daß der Träger (12) zwei seitliche Stützfüße (14, 15) aufweist, die beidseitig der beweglichen Lamelle (17) angeordnet und jeweils auf ihrer Fläche mit einem senkrecht angeordneten, zylindrischen Element versehen sind, dessen Oberfläche so zugeschnitten ist, das zwei nebeneinanderliegende, durch Längsschlitze getrennte Zungen (22) gebildet werden, die aus dem den Stützfüßen gegenüberliegenden Ende ausgespart sind.

6. Deflektor nach Anspruch 5, dadurch gekennzeichnet, daß jedes zylindrische Befestigungselement (21) mit einem Arretierbolzen (23) verbunden ist, der dazu geeignet ist, in die Achse des Befestigungselements von der Außenseite des Trägers her einzugreifen, wobei die Zungen unter dem Querbalken auseinandergedrückt werden und der Arretierbolzen mit einem Kopf (24) versehen ist, der gegen den entsprechenden Stützfuß (14, 15) drückt.

7. Deflektor nach einem der Ansprüche 5 oder 6, dadurch gekennzeichnet, daß der Träger (12) mit einer Abdeckung (13) mit gebogenem Profil versehen ist, die auf diesem Träger mittels eines flexiblen Scharniers (28) gelenkig gelagert ist, welches parallel zu einer Längsseite oberhalb der Auslauföffnung (10) verläuft, wobei diese Abdeckung über die Lamelle vor dem Querbalken weggeklappt werden kann.

8. Deflektor nach Anspruch 7, dadurch gekennzeichnet, daß der Träger (12) an den Seitenrändern der Abdeckung (13) auf den Stützfüßen (14, 15) des Trägers mit Schnappvorrichtungen (29, 30) versehen ist, und so diese Seiten in einen von den Stützfüßen getragenen Nocken einrasten.
